# EUROPÄISCHE PATENTSCHRIFT

(11) **EP 0 584 078 B1**
(45) Veröffentlichungstag und Bekanntmachung des Hinweises auf die Patenterteilung: **11.01.1995**
(21) Anmeldenummer: 92905344.5
(22) Anmeldetag: 27.02.1992
(51) Int. Cl.: F04B 49/00, F04B 49/10

(54) **ÜBERLAST-SCHUTZEINRICHTUNG FÜR EINEN ANTRIEBSMOTOR EINES HYDRAULISCHEN DRUCKVERSORGUNGSAGGREGATS**
OVERLOAD PROTECTIVE DEVICE FOR A DRIVE MOTOR OF A HYDRAULIC PRESSURE GENERATOR
DISPOSITIF DE PROTECTION CONTRE LES SURCHARGES POUR UN MOTEUR D'ENTRAINEMENT D'UNE POMPE PRINCIPALE D'UNE UNITE HYDRAULIQUE D'ALIMENTATION EN PRESSION

(30) Priorität: 14.05.1991 DE 4115606
(43) Veröffentlichungstag der Anmeldung: 02.03.1994
(73) Patentinhaber: PUTZMEISTER-WERK MASCHINENFABRIK GMBH, 72631 Aichtal (DE)
(72) Erfinder: BENCKERT, Hartmut, D-7024 Filderstadt 1 (DE)
(74) Vertreter: Wolf, Eckhard, Dr.-Ing.
(86) Internationale Anmeldenummer: EP9200424
(87) Internationale Veröffentlichungsnummer: WO9220921

(56) Entgegenhaltungen:
- DE-A- 2 363 480
- DE-A- 3 243 738
- US-A- 4 065 228

## Beschreibung

Um im Betrieb einer hydraulisch angetriebenen Dickstoff-Förderpumpe, z.B. einer Zweizylinder-Pumpe für Beton, deren Förderzylinder mittels je eines hydraulischen Antriebszylinders angetrieben sind, durch deren alternierende Druckbeaufschlagung mit dem Ausgangsdruck eines Druckversorgungsaggregates und Entlastung derselben zum Tank des Druckversorgungsaggregates hin eine kontinuierliche Beton-Förderung erzielt werden soll, im Falle drastischer Last-Schwankung der im Bereich der Dickstoffpumpe auftretenden Störungen ein Abwürgen eines zum Antrieb einer z.B. lastsensierenden, auf konstanten Volumenstrom geregelten Hauptpumpe des Druckversorgungsaggregates zu vermeiden, ist es bekannt, die Drehzahl des Dieselmotors elektronisch zu erfassen und, falls diese unter einen als kritisch erachteten Schwellenwert absinkt, über eine elektrohydraulische Steuereinrichtung das Fördermengen-Stellglied der Hauptpumpe des Druckversorgungsaggregates im Sinne einer Reduzierung des von der Hauptpumpe erzeugten Volumenstromes anzusteuern, um deren Drehmomentbedarf soweit zu reduzieren, daß er von dem Antriebsmotor noch gedeckt und ein Abwürgen desselben vermieden werden kann.

Diese Art des Überlastschutzes des Dieselmotors und des Druckversorgungsaggregates insgesamt ist jedoch technisch aufwendig und für die rauhen Betriebsbedingungen, unter denen Dickstoffpumpen oftmals betrieben werden müssen, zu störanfällig.

Bei einer hydraulischen Steuervorrichtung für eine mittels einer Brennkraftmaschine angetriebene Hauptpumpe mit steuerbarem Hub ist es an sich bekannt (US-4,065,228), einen von einer drehzahlsynchron zur Hauptpumpe angetriebenen Hilfspumpe beaufschlagten Nebenkreis vorzusehen, der eine Abgriffstelle zur Ansteuerung eines einen Steuerdruck an die Hubstelleinrichtung der Hauptpumpe vermittelnden Unterdrehzahlventils aufweist. Der Steuerdruck wird bei der bekannten Steuervorrichtung mittels eines Druckaddierers aus dem lastabhängigen Druck in der Hauptleitung und dem vor einem der Abgriffstelle des Nebenkreises nachgeschalteten Druckbegrenzungsventil abgegriffenen konstanten Basisdruck erzeugt, wodurch bei einer bei geringer Motordrehzahl auftretenden Überlast eine Reduzierung der Pumpenleistung bewirkt werden soll, während ansonsten auch im Unterdrehzahlbereich des Motors die Förderleistung maximiert wird. Neben der fehlenden Möglichkeit zur Regelung auf konstanten, nicht maximalen Förderstrom wird hierbei vor allem als nachteilig empfunden, daß in den Nebenkreis ein druckvariabler Verbraucher nicht einschaltbar ist und damit notwendige Nebenfunktionen durch zusätzliche Aggregate erfüllt werden müssen.

Weiter ist es aus der DE-OS 23 63 480 an sich bekannt, eine hydraulische Verstelleinrichtung für eine Pumpe zur Erzeugung eines konstanten Förderstroms vorzusehen, deren Verstellglied mit Hilfe zweier mit einem aus dem Haupt-Verbraucherkreis abgeleiteten Differenzdruck beaufschlagbarer Verstellkolben derart geregelt wird, daß der Ausgangs-Volumenstrom der Pumpe mit zunehmendem Differenzdruck reduziert und mit abnehmendem Differenzdruck erhöht wird. Zur Ableitung des Differenzdrucks ist dort ein im Hauptkreis angeordnetes Dreiwege-Stromregelventil vorgesehen, das eine über zwei seriengeschaltete Drosseln geführte Verbindung zu einem Tank aufweist, wobei einer der Kolben mit einem zwischen den Drosseln abgezweigten Reststrom beaufschlagt wird, während der andere mit dem gegebenenfalls von einer Hilfspumpe erzeugten Förderdruck beaufschlagt ist. Bei dieser Verstelleinrichtung ist eine Schutzschaltung gegen eine Überlastung des Pumpenantriebs nicht vorgesehen.

Aufgabe der Erfindung ist es daher, eine Schutzeinrichtung der eingangs genannten Art anzugeben, die bei gleichwohl einfachem Aufbau einen zuverlässigen Überlast-Schutz des Druckversorgungsaggregates vermittelt, insbesondere ein Abwürgen seines Antriebsmotors verhindert.

Diese Aufgabe wird erfindungsgemäß durch die kennzeichnenden Merkmale des Patentanspruchs 1 gelöst. Die hiernach unter Mitausnutzung hydraulischer Regel- und Stellglieder der Hauptpumpe, die zu deren Volumenstrom-Regelung ohnehin vorhanden sind, als rein hydraulische Einrichtung ausgebildete Schutzeinrichtung arbeitet sehr zuverlässig und ist - dank der Mehrfach-Ausnutzung vorhandener hydraulischer Funktionselemente - gegenüber einem Druckversorgungsaggregat ohne derartige Schutzeinrichtung auch mit vergleichsweise geringem technischem Mehraufwand realisierbar, der im wesentlichen auf die zusätzliche Hilfspumpe, ein einfaches druckgesteuertes Umschaltventil und einfache Strömungswiderstands-Elemente bedingt ist, ein Aufwand, der jedoch dann nicht nennenswert ins Gewicht fällt, wenn diese Funktionselemente der Schutzeinrichtung im Rahmen der gesamten Pumpeinrichtung, wie gemäß Anspruch 2 vorgesehen, zur Erfüllung weiterer ohnehin notwendiger, einen Neben-Verbraucherkreis erfordernder Funktionen ausgenutzt werden.

Ist hierbei, wie gemäß Anspruch 3 vorgesehen, der im Neben-Verbraucherkreis gespeiste Verbraucher unmittelbar an den Hochdruckausgang der Hilfspumpe angeschlossen und eine zur Sensierung des von der Hilfspumpe erzeugten Volumenstromes vorgesehene Einstelldrossel zwischen den Verbraucher und den Tank des Druckversorgungsaggregats geschaltet, so genügt zur Steuerung der Schutzfunktion ein einfaches, auf niedriges Steuerdruckniveau ausgelegtes Steuerventil.

Ist andererseits, wie gemäß Anspruch 4 vorgesehen, der zur Sensierung des von der Hilfspumpe erzeugten Volumenstromes vorgesehene einstellbare Strömungswiderstand unmittelbar an den Druckausgang der Hilfspumpe angeschlossen und der z.B. durch einen weiteren Verbraucher gebildete Strömungswiderstand zwischen die Einstelldrossel und den Tank des Druckversorgungsaggregates geschaltet, so wird als Schutzfunktions-Steuerventil zwar ein auf hohes Steuerdruckniveau ausgelegtes Ventil benötigt, das jedoch in die Hilfspumpe integriert sein kann, was sowohl in konstruktiver Hinsicht als auch hinsichtlich der Empfindlichkeit der Steuerung vorteilhaft ist.

In Kombination hiermit ist durch die Merkmale des Anspruchs 5 eine geeignete Gestaltung des Steuerventils als Differentialventil angegeben.

Durch eine Gestaltung des Steuerventils gemäß Anspruch 6, z.B. als Proportionalventil, gegebenenfalls mit den durch die Merkmale des Anspruchs 7 angegebenen Funktionsstellungen kann auf einfache Weise die Ansprechcharakteristik der Stelleinrichtung beeinflußt werden, mittels derer das Fördervolumen der Hauptpumpe einstellbar ist und damit auch eine erwünschte An- und Auslaufcharakteristik des Druckversorgungsaggregates insgesamt erzielt werden.

Die gemäß Anspruch 8 vorgesehene, spezielle Gestaltung des Steuerventils kann zweckmäßig sein, um im Nieder-Drehzahlbereich des Antriebsmotors ein "Schwingen" der Volumenstrom-Regelung zu vermeiden.

Durch die Merkmale des Anspruchs 9 ist eine unter Gesichtspunkten einer guten Energieausnutzung günstige Relation der Strömungswiderstände des Verbrauchers und einer Einstelldrossel des Neben-Verbraucherkreises angegeben.

Weitere Einzelheiten und Merkmale der Erfindung ergeben sich aus der nachfolgenden Beschreibung spezieller Ausführungsbeispiele einer erfindungsgemäßen Schutzeinrichtung anhand der Zeichnung.

Es zeigen:
- Fig. 1: ein erstes Ausführungsbeispiel und
- Fig. 2: ein zweites Ausführungsbeispiel einer erfindungsgemäßen Schutzeinrichtung für ein Druckversorgungsaggregat mit von einem Dieselmotor angetriebener Hauptpumpe, in vereinfachter Blockschaltbild-Darstellung.

Das in der Fig. 1 dargestellte, insgesamt mit 10 bezeichnete Druckversorgungsaggregat für einen lediglich schematisch angedeuteten Verbraucher 11, z.B. eine Zweizylinder-Dickstoffpumpe für die Betonförderung, umfaßt eine hinsichtlich ihres Fördervolumens pro Hub oder Umdrehung selbsttätig verstellbare Hauptpumpe 12, die mittels eines Dieselmotors 13 antreibbar ist.

Die Hauptpumpe 12 ist als Schwenkscheiben-Axialkolbenpumpe vorausgesetzt, die durch Verschwenken ihrer durch den Doppelpfeil 14 repräsentierten Schwenkscheibe hinsichtlich ihres Fördervolumens stufenlos auf verschiedene Werte einstellbar ist, die zwischen einem Minimalwert Qₘᵢₙ und einem Maximalwert Qₘₐₓ veränderbar sind. Die minimalem Fördervolumen entsprechende, gestrichelt eingezeichnete Position der Schwenkscheibe 14 ist diejenige, in der ihre Normale parallel zu den Achsen der - nicht dargestellten - Axialkolben-Pumpenelemente verläuft. In der maximalem Fördervolumen Qₘₐₓ entsprechenden Position der Schwenkscheibe 14 verläuft deren Normale beispielsweise unter einem Winkel von 30° zu den zentralen Achsen der Axialkolben-Pumpenelemente.

Zwischen den Hochdruckausgang 16 der Hauptpumpe 12 und den Hochdruck-Versorgungsanschluß 17 ist als Last-Sensor-Glied eine Drossel 18 mit einstellbarem Strömungswiderstand geschaltet, über der im Betrieb des Druckversorgungsaggregates 10 und des Verbrauchers 11 ein Druckabfall ΔP auftritt, um den der an der Mittelanzapfung 19 - zwischen der Drossel 18 und dem Hochdruck-Versorgungsanschluß 17 des Verbrauchers 11 - abgreifbare effektive Versorgungsdruck P_{V} niedriger ist als der Ausgangsdruck P_{H} der Hauptpumpe 12 an deren Hochdruckausgang 16.

Als Stellantriebe, mittels derer im Zuge einer Fördermengen-Regelung der Hauptpumpe 12 deren Schwenkscheibe 14 auf verschiedene Schwenkpositionen einstellbar ist, sind beim dargestellten, speziellen Ausführungsbeispiel zwei Linearzylinder 21 und 22 vorgesehen, mittels derer entgegengesetzt gerichtete Drehmomente auf die Schwenkscheibe 14 ausübbar sind, aus deren jeweiligem Gleichgewicht die jeweilige Schwenkposition der Schwenkscheibe 14 und die damit verknüpfte Fördermenge der Hauptpumpe 12 resultieren.

Der durch einen Kolben 23, welcher über eine Kolbenstange 24 gelenkig mit der Schwenkscheibe 14 verbunden ist, axial beweglich begrenzte Antriebsdruckraum 26 desjenigen Linearzylinders 21, durch dessen Druckbeaufschlagung die Schwenkscheibe 14 im Sinne einer Vergrößerung des Fördervolumens der Hauptpumpe 12 geschwenkt wird, ist über eine Steuerleitung 27 permanent mit dem Hochdruckausgang 16 der Hauptpumpe 12 verbunden. Sowohl durch die hieraus resultierende Druckbeaufschlagung des Antriebsdruckraumes 26 mit dem Ausgangsdruck der Hauptpumpe 12 als auch durch eine vorgespannte Druckfeder 28, entfaltet der Linearzylinder 21 ständig eine Kraft, die zu einem die Schwenkscheibe 14 in deren mit größtmöglichem Fördervolumen verknüpfte Position drängendem Moment führt.

Der Antriebsdruckraum 29 des zweiten Linearzylinders 22, durch dessen Druckbeaufschlagung ein die Steuerscheibe 14 in deren mit minimalem Fördervolumen verknüpfte Schwenkposition drängendes Moment erzeugbar ist, ist über ein als Druckwaage wirkendes, druckgesteuertes Regelventil 31 alternativ an den - drucklosen - Tank 32 des Druckversorgungsaggregats 10 oder den Hochdruckausgang 16 der Hauptpumpe 12 anschließbar.

Durch die gelenkige Verbindung der Kolbenstange 35 des die axial bewegliche Begrenzung des Antriebsdruckraumes 29 des zweiten Linearzylinders bildenden Kolbens 33 mit der Schwenkscheibe 14 der Hauptpumpe 12 wirkt die vorgespannte Druckfeder 28 des ersten Linearzylinders 21 auch als Rückstellfeder für den zweiten Linearzylinder 22, die dessen Kolben 33 in die mit minimalem Volumen seines Antriebsdruckraumes 29 verknüpfte Grundstellung drängt.

Das Regelventil 31 ist als 3/2-Wege-Ventil ausgebildet, das durch eine Ventilfeder 34 in seine dargestellte Grundstellung 0 gedrängt wird, in welcher der Antriebsdruckraum 29 des zweiten Linearzylinders 22 mit dem drucklosen Tank 32 des Druckversorgungsaggregates verbunden und gegen den Hochdruckausgang 16 der Hauptpumpe 12 abgesperrt ist. Durch Druckbeaufschlagung einer ersten Steuerkammer 36 des Regelventils 31 mit dem hohen Ausgangsdruck P_{H} der Hauptpumpe 12 ist das Regelventil 31 in seine zur Grundstellung Null alternative Funktionsstellung I steuerbar, in welcher der Antriebsdruckraum 29 des zweiten Linearzylinders mit dem Hochdruckausgang 16 der Hauptpumpe 12 verbunden und nunmehr gegen den drucklosen Tank 32 des Druckversorgungsaggregats 10 abgesperrt ist.

Durch Beaufschlagung einer zweiten Steuerkammer 37 des Regelventils 31 mit dem an der Mittelanzapfung 19 zwischen der Drossel 18 und dem Verbraucher 11 anstehenden, gegenüber dem hohen Ausgangsdruck P_{H} der Hauptpumpe 12 etwas abgefallenen Druck P_{V} wird das Regelventil 31 in seine Grundstellung Null gedrängt.

Das Regelventil 31 ist als Proportionalventil ausgebildet, bei dem eine zunehmende Auslenkung seines durch das Schaltsymbol 38 repräsentierten Ventilkolbens aus dessen federzentrierter Endstellung als Grundstellung Null zunächst eine Abnahme des Durchflußquerschnittes des den Antriebsdruckraum 29 des zweiten Linearzylinders mit dem Tank 32 verbindenden Durchflußpfades 39 eintritt, bis dieser gesperrt ist und eine weitere Auslenkung des Ventilkolbens 38, die zur Einnahme der Funktionsstellung I führt, zu einer zunehmenden, d.h. querschnittsvergrößernden Freigabe des Durchflußpfades 41 führt, über den in der Funktionsstellung I der Antriebsdruckraum 29 des zweiten Linearzylinders 22 mit dem Hochdruckausgang 16 der Hauptpumpe 12 verbunden ist.

Das insoweit seinem Aufbau nach erläuterte Druckversorgungsaggregat 10 arbeitet, wenn und so lange die Mittelanzapfung 19 zwischen der Drossel 18 und dem Verbraucher 11 mit der zweiten Steuerkammer 37 des Regelventils 31 verbunden ist, wie folgt:
Vor dem Einschalten des Dieselmotors 13 und damit der Aktivierung des Druckversorgungsaggregates 10 und Inbetriebnahme des Verbrauchers 11, der zwischen die einstellbare Drossel 18 und den Tank 32 des Druckversorgungsaggregats 10 geschaltet ist, befinden sich die beiden Linearzylinder 21 und 22 in ihren dargestellten, mit maximalem Fördervolumen der Hauptpumpe 12 verknüpften Grundstellungen, und der Kolben 38 des Regelventils 31 nimmt seine mit maximalem Durchflußquerschnitt des in der Grundstellung 0 des Regelventils 31 wirksamen Durchflußpfades 39 verknüpfte - federzentrierte - Endlage ein.

Mit dem Einschalten des Dieselmotors 13 und der damit verknüpften, einleitenden Aktivierung der Hauptpumpe 12 steigt in dem Maße, wie die Strömungsgeschwindigkeit des von der Hauptpumpe 12 durch die Drossel 18 und den Verbraucher 11 geförderten Ölstromes ansteigt, der Druck P_{H} am Hochdruck-Ausgang der Hauptpumpe und auch an der Mittelanzapfung 19 zwischen der Drossel 11 an, wobei der Druckunterschied ΔP - der Druckabfall über der Drossel 18 - zwischen dem Hochdruckausgang 16 der Hauptpumpe 12 und der Mittelanzapfung 19 bzw. den Hochdruck-Versorgungsanschluß 17 des Verbrauchers 11 dem Betrage nach ebenfalls anwächst.

Durch den am Hochdruckausgang 16 der Hauptpumpe 12 sich aufbauenden Ausgangsdruck P_{H} wird, sobald der Druck in der ersten Steuerkammer 36 des Regelventils 31 ausreichend ist, um dessen Kolben 38 gegen die - relativ geringe - Rückstellkraft der Ventilfeder 34 in seine Funktionsstellung I zu verschieben, ein anwachsender Druck in den Antriebsdruckraum 29 des zweiten zur Verstellung der Schwenkscheibe 14 vorgesehenen Linearzylinders 22 eingekoppelt. Die wirksame Querschnittsfläche F₂ des Kolbens 32 dieses zweiten Linearzylinders 22 ist etwas größer als die wirksame Querschnittsfläche F₁ des ersten Antriebszylinders 21, in dessen Antriebsdruckraum 28 der am Hochdruckausgang 16 der Hauptpumpe 12 anstehende Ausgangsdruck permanent eingekoppelt ist. Der Unterschiedsbetrag ΔF, um den die wirksame Querschnittsfläche F₂ des Kolbens 33 des zweiten Linearzylinders 22 größer ist als die wirksame Querschnittsfläche F₁ des ersten Linearzylinders 21, ist so bemessen, daß schon bei relativ niedrigen Ausgangsdrücken der Hauptpumpe 12 von z.B. 6 bis 12 bar die durch den zweiten Linearzylinder 22 entfaltete Kraft ausreicht, um den ersten Linearzylinder 21 zu "überdrücken" und eine Verdrehung der Schwenkscheibe 14 bis in deren mit minimalem Fördervolumen der Hauptpumpe 12 verknüpfte Position zu erzielen. Dadurch wird - in der einleitenden Phase der Aktivierung des Druckversorgungsaggregats 10 - zunächst eine Reduzierung des Drehmomentbedarfs der Hauptpumpe 12 und damit eine Entlastung des Antriebsmotors 13 erzielt, der dementsprechend rasch auf seine Soll-Drehzahl gebracht werden kann.

Mit stetig zunehmendem Volumenstrom durch die Drossel 18 und den Verbraucher 11 steigt der an der Mittelanzapfung 19 zwischen der Drossel 18 und dem Verbraucher 17 abgegriffene, in die zweite Steuerkammer 37 des Regelventils 31 eingekoppelte Druck P_{V} an, wodurch das Regelventil - mit Unterstützung seiner Ventilfeder 34 - wieder in seine Grundstellung 0 zurückgelangt, in welcher der Antriebsdruckraum 29 des zweiten Linearzylinders 22 in kommunizierende Verbindung mit dem Vorratsbehälter 32 gelangt und als Folge hiervon die Schwenkscheibe 14 im Sinne einer Vergrößerung des Volumenstromes, den die Hauptpumpe 12 fördert, verschwenkt wird. Im "eingeschwungenen" Zustand der Volumenstrom-Regelung vermittelt die das Regelventil 31, die auf die Schwenkscheibe 14 der Hauptpumpe 12 wirkenden Linearzylinder 21 und 22 sowie die zwischen die Hauptpumpe 12 und den Verbraucher 11 geschaltete Drossel 18 umfassende Regeleinrichtung eine Stabilisierung des über die Drossel 18 und den Verbraucher 11 zum Tank 32 des Druckversorgungsaggregats 10 fließenden Ölstromes auf einen Betrag, der - mittelbar - durch die - einstellbare - Vorspannung der Ventilfeder 34 des Regelventils 31 vorgebbar ist. Damit ist es innerhalb eines weiten Einstellbereiches der Drossel 18 unerheblich, auf welchen Betrag ihres Strömungswiderstandes die Drossel 18 eingestellt wird.

Zusätzlich zu der im Rahmen des Druckversorgungsaggregats 10 vorgesehenen Regeleinrichtung, die im Ergebnis eine Stabilisierung des von der Hauptpumpe 12 erzeugten Volumenstromes auf einen erwünschten Wert vermittelt, auch wenn die durch den Verbraucher 11 repräsentierte Last erheblichen Schwankungen unterworfen ist, ist eine insgesamt mit 40 bezeichnete Schutzeinrichtung vorgesehen, die in Fällen, in denen das Ausgangsdrehmoment des Dieselmotors 13 nicht mehr ausreicht, die Hauptpumpe 12 im Sinne der Aufrechterhaltung eines vorgegebenen Ausgangs-Volumenstromes anzutreiben, zuverlässig ausschließt, daß der Dieselmotor 13 abgewürgt wird, was zu erheblichen Betriebsstörungen führen könnte.

Eine diesbezügliche Bedarfssituation kann durch eine Fehlfunktion des Verbrauchers 11 entstehen, kann aber auch gesteuert eintreten, z.B. dadurch, daß zur Erzielung einer sanften Bewegungsumkehr von Kolben-Bewegungen des Verbrauchers 11 die Drossel 18 in Endphasen solcher Hübe selbsttätig auf erhöhte Strömungswiderstände eingestellt wird.

Die Schutzeinrichtung 40 umfaßt eine Hilfspumpe 42, die ebenso wie die Hauptpumpe 12 von dem Dieselmotor 13 angetrieben ist und einen zur Drehzahl des Dieselmotors 13 proportionalen Volumenstrom erzeugt. Zwischen dem Druckausgang 43 und dem Vorratsbehälter 32 des Druckversorgungsaggregates 10 liegt eine aus einem durch eine Festdrossel repräsentierten Verbraucher 44 und einer Einstelldrossel 46 bestehende hydraulische Reihenschaltung, über der der Ausgangsdruck P_{A} der Hilfspumpe 42 abfällt, wobei die über den Komponenten dieser Reihenschaltung - dem Verbraucher 44 und der Einstelldrossel 46 - auftretenden Druckabfälle ΔP_{V} und ΔP_{D} den Strömungswiderständen des Verbrauchers 44 und der Einstelldrossel 46 proportional sind und in der Summe den Wert des Ausgangsdruckes P_{A} der Hilfspumpe 42 ergeben.

Beim Ausführungsbeispiel gemäß Fig. 1, bei dem der Verbraucher 44 unmittelbar an den Hochdruckausgang 43 der Hilfspumpe 42 angeschlossen und die Einstelldrossel 46 zwischen den Verbraucher 44 und den Tank 32 geschaltet ist, umfaßt die Schutzeinrichtung 40 ein als 3/2-Wege-Ventil ausgebildetes Steuerventil, das als druckgesteuertes Ventil ausgebildet ist, das durch eine vorgespannte Ventilfeder 48 in seine Grundstellung 0 gedrängt wird, in welcher die zweite Steuerkammer 37 des druckgesteuerten Regelventils 31 des Druckversorgungsaggregats 10 mit dem Tank 32 des Druckversorgungsaggregats 10 verbunden ist und diese Steuerkammer 37 gegen die Mittelanzapfung 19 zwischen der Drossel 18 und dem Verbraucher 11 abgesperrt ist, und das durch Druckbeaufschlagung einer Steuerkammer 49 mit dem zwischen dem Verbraucher 44, der an die Hilfspumpe 42 angeschlossen ist und der Einstelldrossel 46 herrschenden Druck, dessen Betrag dem Druckabfall ΔP_{D} über der Einstelldrossel 46 entspricht, in seine Funktionsstellung I steuerbar ist, in welcher der an der Mittelanzapfung 19 zwischen der als Last-Sensorglied ausgenutzten Einstelldrossel 18 und dem Verbraucher 11 herrschende Druck in die zweite Steuerkammer 37 des Regelventils 31 eingekoppelt ist und diese Steuerkammer 37 gegen den Tank 32 des Druckversorgungsaggregats 10 abgesperrt ist.

Die insoweit erläuterte Schutzeinrichtung arbeitet wie folgt:
Solange die Drehzahl des Dieselmotors 13 höher ist als ein vorgebbarer Schwellenwert, oberhalb dessen ein Abwürgen des Dieselmotors 13 mit hinreichender Sicherheit ausgeschlossen werden kann, ist der Druckabfall über der Einstelldrossel 46 der Schutzeinrichtung 40 und damit der in die Steuerkammer 49 des Steuerventils 47 eingekoppelte Druck hinreichend groß, um das Steuerventil 47 gegen die Wirkung seiner Ventilfeder 48 in seiner Funktionsstellung I zu halten, in welcher der an der Mittelanzapfung 19 des Hauptpumpenkreises anstehende Druck in die zweite Steuerkammer 37 des Regelventils 31 eingekoppelt ist und das Druckversorgungsaggregat 10 im normalen, Last-sensierenden Regelungsbetrieb arbeitet.

Fällt die Drehzahl des Dieselmotors 13 unter den genannten Schwellenwert, mit der Folge, daß der von der Hilfspumpe 42 erzeugte Volumenstrom nicht mehr ausreicht, um mit dem zwischen dem Verbraucher 44 und der Einstelldrossel 46 der Schutzeinrichtung 40 herrschenden Druck das Steuerventil 47 in seiner Funktionsstellung I halten zu können, so daß dieses durch die Rückstellkraft der Ventilfeder 48 in seine Grundstellung 0 geschaltet wird, so wird die zweite Steuerkammer 37 des Regelventils 31 zum Tank 32 des Druckversorgungsaggregats 10 hin druckentlastet, wodurch die Hauptpumpe 12 in ihren minimalem Fördervolumen und damit auch minimalem Drehmomentbedarf entsprechenden Funktionszustand gesteuert wird, in dem der Dieselmotor 13 nicht abgewürgt werden kann.

Der Drehzahl-Schwellenwert, bei dessen Unterschreiten das Steuerventil 47 aus seiner dem normalen Regelungsbetrieb zugeordneten Funktionsstellung I in seine den Schutz des Dieselmotors 13 gegen ein Abwürgen vermittelnde Grundstellung 0 übergeht, ist mit Einstellung eines bestimmten Strömungswiderstandes der Einstelldrossel 46 vorgebbar. In einer typischen Auslegung der Schutzeinrichtung 40 beträgt der Steuerdruck, ab welchem das Steuerventil 47 in seine Funktionsstellung I umgeschaltet wird, zwischen 4 und 10 bar.

Die in der Fig. 2 dargestellte Schutzeinrichtung 50 ist mit der Schutzeinrichtung 40 gemäß Fig. 1 funktionsäquivalent, unterscheidet sich von dieser jedoch in schaltungstechnischer Hinsicht dadurch, daß die Einstelldrossel 46, mittels derer im Ergebnis die Drehzahlschwelle vorgebbar ist, unterhalb derer die zweite Steuerkammer 37 des Regelventils 31 druckentlastet wird, unmittelbar an den Hochdruckausgang 43 der Hilfspumpe 42 angeschlossen und der Verbraucher 44 zwischen diese Einstelldrossel 46 und den Tank 32 des Druckversorgungsaggregats geschaltet ist, sowie dadurch, daß das Steuerventil 47', das in seiner Grundstellung 0 und in seiner dazu alternativen Funktionsstellung I dieselben Funktionen vermittelt wie das Steuerventil 47 der Schutzeinrichtung 40 gemäß Fig. 1, hier als Differential-Ventil ausgebildet ist, das aus seiner Grundstellung 0 in seine Funktionsstellung I umgeschaltet wird, wenn die Druckdifferenz ΔP_{D} zwischen dem Hochdruckausgang 43 der Hilfspumpe 42 und der Mittelanzapfung 51 zwischen der Einstelldrossel 46 und dem Verbraucher 44 einen Schwellenwert überschreitet, der dem Betrage nach derselbe sein kann wie der Steuerdruck, der sich beim Ausführungsbeispiel gemäß Fig. 1 über der dort zwischen den Verbraucher 44 und den Tank 32 geschalteten Einstelldrossel 46 aufbaut.

Demgemäß ist bei dem Steuerventil 47' der Schutzeinrichtung 50 gemäß Fig. 2 zusätzlich zu der ersten Steuerkammer 49', die mit dem am Hochdruckausgang 43 der Hilfspumpe 42 anstehenden Ausgangsdruck derselben beaufschlagt ist, wodurch das Steuerventil 47' in seine Funktionsstellung I gedrängt wird, eine zweite Steuerkammer 52 vorgesehen, die mit dem an der Mittelanzapfung 51 zwischen der Einstelldrossel 46 und dem Verbraucher 44 anstehenden Druck beaufschlagt ist, wodurch das Steuerventil 47' in seine Grundstellung 0 gedrängt wird, wobei diese Steuerkammern 49' und 52' so ausgelegt sind, daß die durch ihre Druckbeaufschlagung resultierenden, in entgegengesetzter Richtung auf den Ventilkolben wirkenden Kräfte sich aufheben, so daß bei dem Steuerventil 47' durch die Druckbeaufschlagung seiner zweiten Steuerkammer 52 das Druckniveau bestimmt ist, gegenüber welchem der in die erste Steuerkammer 49' eingekoppelte Druck höher sein muß, damit das Steuerventil 47' gegen die Wirkung seiner Ventilfeder 48 in seine Funktionsstellung I umgeschaltet werden kann. Auch das Steuerventil 47' ist so ausgelegt, daß diese Druckdifferenz nur wenige bar beträgt, z.B. 6 bar.

Bei dem Ausführungsbeispiel der Schutzeinrichtung 50 gemäß Fig. 2 sind die Steuerkammern 49' und 52 des Steuerventils 47' mit dem Absolutbetrag nach wesentlich höheren Drücken beaufschlagt als die Steuerkammer 49 des Steuerventils 47 der Schutzeinrichtung 40 gemäß Fig. 1, was erhöhte Anforderungen hinsichtlich der Dichtigkeit der Steuerkammern 49 und 52 stellt. Bei der Schutzeinrichtung 50 gemäß Fig. 2 ist es jedoch ohne weiteres möglich, das Steuerventil 47' und die Einstelldrossel 46 baulich mit der Hilfspumpe 42 in einer integrierten Bauweise zusammenzufassen, da der Verbraucher 44 dieser hydraulischen Funktionseinheit hydraulisch nachgeschaltet ist.

Sowohl bei der Schutzeinrichtung 40 gemäß Fig. 1 als auch bei der Schutzeinrichtung 50 gemäß Fig. 2 kann das Steuerventil 47 bzw. 47' als Proportionalventil ausgebildet sein, das nach einem Übergang von der einen in die andere der möglichen Funktionsstellungen 0 und I jeweils zunehmende Öffnungsquerschnitte der wirksamen Umlauf- bzw. Durchflußströmungspfade 53 bzw. 54 freigibt, wodurch sich besonders sanfte und damit schonende An- und Auslaufcharakteristiken der Hauptpumpe 12 in Umschaltsituationen des Verbrauchers 11 des Hauptkreislaufes erzielen lassen.

Bei einer derartigen Ausbildung des Steuerventils 47 bzw. 47' ist dieses, wie nicht eigens dargestellt, als 3/3-Wege-Ventil ausgebildet, das zwischen der Funktionsstellung 0, in welcher die zweite Steuerkammer 37 des Regelventils 31 gegen die Vergleichsdruck-Abgriffstelle 19 des Hauptverbraucherkreises 11,18 abgesperrt, dafür aber mit dem Tank 32 des Druckversorgungsaggregats 10 verbunden ist, und der Funktionsstellung I, in welcher die zweite Steuerkammer 37 des Regelventils 31 mit der Vergleichsdruck-Abgriffstelle 19 des Hauptverbraucherkreises verbunden, jedoch gegen den Tank des Druckversorgungsaggregats 10 abgesperrt ist, eine sperrende Funktionsstellung II hat, in der die zweite Steuerkammer 37 des Regelventils 31 sowohl gegen die Vergleichsdruck-Abgriffstelle 19 des Hauptverbraucherkreises 11,18 als auch gegen den Tank 32 des Druckversorgungsaggregats 10 abgesperrt ist.

In spezieller Gestaltung eines solchen 3/3-Wege-Ventils können die Umschaltpositionen, in denen das Steuerventil aus seiner sperrenden Funktionsstellung II in seine eine Durchflußstellung 0 oder die dazu alternative Durchflußstellung I übergeht, in Verschieberichtung des Ventilkörpers gesehen, in einem Abstand voneinander angeordnet sein, der zwischen 1/50 und 1/5, vorzugsweise um 1/10 des Gesamthubes beträgt, den der Ventilkörper zwischen seinen den alternativen Durchfluß-Funktionsstellungen 0 bzw. I zugeordneten Endpositionen ausführen kann.

## Patentansprüche

1. Überlast-Schutzeinrichtung für einen als Brennkraftmaschine, insbesondere als Dieselmotor ausgebildeten Antriebsmotor (13) einer Hauptpumpe (12) eines hydraulischen Druckversorgungsaggregats (10), die mittels einer hydraulischen Regeleinrichtung auf Konstanz des Volumenstromes in einem an den Hochdruck-Ausgang (16) der Hauptpumpe (12) angeschlossenen, von diesem zum Tank (32) des Druckversorgungsaggregates (10) führenden und über die Pumpe (12) geschlossenen Haupt-Verbraucherkreises fließenden Druckmittelstromes regelbar ist, zu dessen Überwachung eine mit dem Hauptverbraucher (11) in Reihe geschaltete Drossel (18) vorgesehen ist, über der ein für den Ist-Wert des über den Hauptverbraucher (11) geleitete Volumenstromes charakteristischer Druckabfall (ΔP) auftritt, durch dessen Sensierung mittels eines Regelventils (31), das aus einem Vergleich des als Referenzdruck in eine erste Steuerkammer (36) dieses Regelventils eingekoppelten Ausgangsdruckes P_{H} der Hauptpumpe (12) mit dem an einer Abgriffstelle (19) zwischen der Drossel (18) und dem Hauptverbraucher (11) herrschenden, in eine zweite Steuerkammer (37) des Regelventils (31) als Vergleichsdruck eingekoppelten Druckes P_{V} einen in eine hydraulische Stelleinrichtung (22) der Hauptpumpe (12) eingekoppelten Steuerdruck derart regelt, daß mit zunehmendem Betrag der Druckdifferenz (ΔP) über der Drossel (18) der Ausgangs-Volumenstrom der Hauptpumpe (12) reduziert und mit abnehmender Druckdifferenz (ΔP) der Volumenstrom erhöht wird, **dadurch gekennzeichnet,** daß eine ebenfalls mittels des Antriebsmotors (13) der Hauptpumpe (12), mit diesem drehzahlsynchron angetriebene Hilfspumpe (42) vorgesehen ist, die einen drehzahl-proportionalen Ausgangs-Volumenstrom erzeugt, der über einen einen einstellbaren Strömungswiderstand (46) und einen weiteren Strömungswiderstand (44) in hydraulischer Reihenschaltung umfassenden Neben-Verbraucherkreis, der eine Abgriffstelle hat, an der ein mit dem Volumenstrom variierender Druck ansteht, zum Tank (32) des Druckversorgungsaggregates (10) geleitet ist, und daß zur Einkopplung des an der Abgriffstelle (19) des Hauptverbraucherkreises (11,18) anstehenden Vergleichsdruckes (P_{V}) in die zweite Steuerkammer (37) des Regelventils (31) ein druckgesteuertes Ventil (47;47') vorgesehen ist, das durch eine vorgespannte Ventilfeder (48) in eine Grundstellung (0) drängbar ist, in der die zweite Steuerkammer (37) des Regelventils (31) druckentlastet ist und durch Beaufschlagung einer Steuerkammer (49;49') mit dem an der Abgriffstelle des Neben-Verbraucherkreises (44,46) herrschenden Druck in eine Funktionsstellung (I) steuerbar ist, in welcher der im Haupt-Verbraucherkreis (11,18) anstehende Vergleichsdruck (P_{V}) in die zweite Steuerkammer (37) des Regelventils (31) eingekoppelt ist.

2. Schutzeinrichtung nach Anspruch 1, **dadurch gekennzeichnet,** daß der weitere Strömungswiderstand (44) des Neben-Verbraucherkreises (46,44) als drehzahlsynchroner Verbraucher, z.B. als hydraulisch angetriebenes Rührwerk ausgebildet ist.

3. Schutzeinrichtung nach Anspruch 1 oder Anspruch 2, **dadurch gekennzeichnet,** daß der Strömungswiderstand (44) des Neben-Verbraucherkreises unmittelbar an den Druckausgang (43) der Hilfspumpe (42) angeschlossen und der zur Sensierung des Volumenstromes vorgesehene - einstellbare - Strömungswiderstand (46) zwischen den Strömungswiderstand (44) und den Tank (32) des Druckversorgungsaggregats (10) geschaltet ist.

4. Schutzeinrichtung nach Anspruch 1 oder Anspruch 2, **dadurch gekennzeichnet,** daß der einstellbare Strömungswiderstand (46) des Neben-Verbraucherkreises (46,44) unmittelbar an den Druckausgang (43) der Hilfspumpe (42) und der Strömungswiderstand (44) bzw. der Verbraucher (44) des Neben-Verbraucherkreises (46,44) zwischen den einstellbaren Strömungswiderstand (46) und den Tank (32) des Druckversorgungsaggregats (10) geschaltet ist.

5. Schutzeinrichtung nach Anspruch 4, **dadurch gekennzeichnet,** daß das zur Einkopplung des Vergleichsdruckes (P_{V}) in die zweite Steuerkammer (37) des Regelventils (31) vorgesehene, druckgesteuerte Steuerventil (47') als Differentialventil ausgebildet ist, das durch Beaufschlagung einer ersten Steuerkammer (49') mit dem Ausgangsdruck (P_{H}) der Hauptpumpe (42) in die die Einkopplung des Vergleichsdruckes (P_{V}) in die zweite Steuerkammer (37) des Regelventils (31) vermittelnde Funktionsstellung (I) drängbar ist und durch Druckbeaufschlagung einer zweiten Steuerkammer (52) in die die Druckentlastung der zweiten Steuerkammer (37) des Regelventils (31) vermittelnde Grundstellung (0) drängbar ist.

6. Schutzeinrichtung nach einem der Ansprüche 1 bis 5, **dadurch gekennzeichnet,** daß die in den alternativen Funktionsstellungen (0 und I) des Steuerventils (47; 47') wirksamen Durchflußpfade (53 und 54) mit zunehmender Auslenkung des Ventilkörpers aus dem Umschaltbereich eine stetige Querschnittserweiterung erfahren.

7. Schutzeinrichtung nach einem der Ansprüche 1 bis 6, **dadurch gekennzeichnet,** daß das Steuerventil (47;47') als 3/3-Wege-Ventil ausgebildet ist, das zwischen der Funktionsstellung (0), in welcher die zweite Steuerkammer (37) des Regelventils (31) gegen die Vergleichsdruck-Abgriffstelle (19) des Haupt-Verbraucherkreises (11,18) abgesperrt, dafür aber mit dem Tank (32) des Druckversorgungsaggregats (10) verbunden ist, und der Funktionsstellung (I), in welcher die zweite Steuerkammer (37) des Regelventils (31) mit der Vergleichsdruck-Abgriffstelle (19) des Haupt-Verbraucherkreises verbunden, jedoch gegen den Tank (32) des Druckversorgungsaggregats (10) abgesperrt ist, eine sperrende Funktionsstellung (II) hat, in der die zweite Steuerkammer (37) des Regelventils (31) sowohl gegen die Vergleichsdruck-Abgriffstelle (19) des Haupt-Verbraucherkreises (11,18) als auch gegen den Tank (32) des Druckversorgungsaggregats (10) abgesperrt ist.

8. Schutzeinrichtung nach Anspruch 7, **dadurch gekennzeichnet,** daß die Umschaltpositionen, in denen das Steuerventil (47;47') aus seiner sperrenden Funktionsstellung (II) in seine eine Durchflußstellung (0) oder die dazu alternative Durchflußstellung (I) übergeht, in Verschieberichtung des Ventilkörpers gesehen, in einem Abstand voneinander angeordnet sind, der zwischen 1/50 und 1/5, vorzugsweise um 1/10 des Gesamthubes beträgt, den der Ventilkörper zwischen seinen den alternativen Durchfluß-Funktionsstellungen (0 und I) zugeordneten Endpositionen ausführen kann.

9. Schutzeinrichtung nach einem der Ansprüche 1 bis 8, wobei der weitere Strömungswiderstand des Neben-Verbraucherkreises als drehzahlsynchroner Verbraucher ausgebildet ist, **dadurch gekennzeichnet,** daß im stationären Betriebszustand des Haupt-Verbraucherkreises (11,18) der Druckabfall über dem einstellbaren Strömungswiderstand (46) des Neben-Verbraucherkreises (46,44) zwischen 5% und 15%, vorzugsweise um 10% des über dem drehzahlsynchronen Verbraucher (44) des Neben-Verbraucherkreises auftretenden Druckabfalls beträgt.

## Claims

1. Overload protection device for a drive motor (13), designed as an internal combustion engine, especially a diesel engine, of a main pump (12) of a hydraulic pressure generator (10), adjustable by means of a hydraulic regulating device for constant flow volume in a pressure medium flow connected to the high pressure outlet (16) of the main pump (12), leading from the latter to the tank (32) of the hydraulic pressure generator (10) and flowing through the main consumer circuit completed by the pump (12), for whose monitoring a throttle (18) connected in series with the main consumer (11) is provided, across which throttle (18) a pressure drop (Δ_{P}) characteristic of the actual flow volume through the main consumer (11) appears, the sensing of said pressure drop (Δ_{P}) by means of a regulating valve (31) which, from a comparison between outlet pressure P_{H} of the main pump (12) coupled with a first control chamber (36) of this regulating valve as a reference pressure, and pressure P_{V} prevailing at a tapping point (19) between the throttle (18) and the main consumer (11), and coupled with a second control chamber (37) of the regulating valve (31) as a comparison pressure, regulates a control pressure coupled with a hydraulic positioning device (22) in the main pump (12) in such fashion that when the pressure differential (Δ_{P}) across the throttle (18) increases, the outlet flow volume of the main pump (12) is reduced and the flow volume is increased with a decreasing pressure differential (Δ_{P}) , **charaterized by** an auxiliary pump (42), likewise driven by drive motor (13) of main pump (12) and rotationally synchronized therewith, being provided and generating a rotational-speed-proportional outlet flow volume conducted through an auxiliary consumer circuit comprising in a hydraulic series circuit an adjustable flow resistance (46) and an additional flow resistance (44) and having a tapping point at which a pressure varying with flow volume appears, to tank (32) of hydraulic pressure generator (10), and by the fact that in order to couple comparison pressure (P_{V}) prevailing at tapping point (19) of main consumer circuit (11, 18) with second control chamber (37) of regulating valve (31), a pressure-controlled valve (47; 47') is provided, urgeable by pretensioned valve spring (48) into a basic position 0 in which second control chamber (37) of regulating valve (31) is relieved of pressure and, by charging of a control chamber (49; 49') with the pressure prevailing at the tapping point of auxiliary consumer circuit (44, 46), is urgeable into a functional position (I) in which comparison pressure (P_{V}) prevailing in main consumer circuit (11, 18) is coupled with second control chamber (37) of regulating valve (31).

2. Protective device according to Claim 1 characterized in that the additional flow resistance (44) of the auxiliary consumer circuit (46, 44) is designed as a rotational-speed-synchronous consumer, for example as a hydraulically driven mixer.

3. Protective device according to Claim 1 or Claim 2 characterized by flow resistance (44) of the auxiliary consumer circuit being connected directly to pressure outlet (43) of auxiliary pump (42), and by flow resistance (46), which is adjustable and serves to sense the flow volume, being connected between flow resistance (44) and tank (32) of hydraulic pressure generator (10).

4. Protective device according to Claim 1 or Claim 2 characterized by adjustable flow resistance (46) of auxiliary consumer circuit (46, 44) being connected directly to pressure outlet (43) of auxiliary pump (42) and by flow resistance (44) or consumer (44) of auxiliary consumer circuit (46, 44) being connected between adjustable flow resistance (46) and tank (32) of hydraulic pressure generator (10).

5. Protective device according to Claim 4 characterized by pressure-controlled control valve (47') provided for coupling comparison pressure (P_{V}) with second control chamber (37) of regulating valve (31) being designed as a differential valve which, when first control chamber (49') is pressurized with outlet pressure (P_{H}) of main pump (42), is urged into functional position (I), coupling comparison pressure (P_{V}) with second control chamber (37) of regulating valve (31), and when a second control chamber (52) is pressurized, is urgeable into basic position (0) which depressurizes second control chamber (37) of regulating valve (31).

6. Protective device according to one of Claims 1 to 5 characterized by through flow paths (53 and 54) effective in the alternate functional positions (0 and I) of control valve (47; 47'), undergoing a constant expansion of cross section with increasing deflection of the valve body from the switching range.

7. Protective device according to one of Claims 1 to 6 characterized by control valve (47; 47') being designed as a 3/3-way valve, which, between functional position (0), in which second control chamber (37) of regulating valve (31) is cut off from comparison pressure tapping point (19) of main consumer circuit (11, 18), and is connected instead with tank (32) of hydraulic pressure generator (10), and functional position (I), in which second control chamber (37) of regulating valve (31) is connected with comparison pressure tapping point (19) of the main consumer circuit but is cut off from tank (32) of hydraulic pressure generator (10), has a blocking functional position (II) in which second control chamber (37) of regulating valve (31) is cut off from both comparison pressure tapping point (19) of main consumer circuit (11, 18) and also from tank (32) of hydraulic pressure generator (10).

8. Protective device according to Claim 7 characterized by the switching positions in which control valve (47; 47') moves from its blocking functional position (II) to its through flow position (0) or alternate through flow position (I), looking in the displacement direction of the valve body, being arranged at an interval from one another equal to between 1/50 and 1/5, preferably 1/10, of the total stroke which the valve body can execute between the end positions corresponding to alternate through flow functional positions (0 and I).

9. Protective device according to one of Claims 1 to 8 with the additional flow resistance of the auxiliary consumer circuit being designed as a rotational-speed-synchronous consumer, characterized by the pressure drop across adjustable flow resistance (46) of auxiliary consumer circuit (46, 44) being between 5% and 15%, preferably 10%, of the pressure drop developing across rotational-speed-synchronous consumer (44) of the auxiliary consumer circuit during steady-state operation of main consumer circuit (11, 18).

## Revendications

1. Dispositif de protection contre les surcharges pour un moteur d'entraînement (13) conformé en moteur à combustion interne et notamment en moteur Diesel et destiné à une pompe principale (12) d'un groupe d'alimentation en pression hydraulique (10) qui, au moyen d'un dispositif de réglage hydraulique prévu pour stabiliser le courant volumique circulant dans un circuit d'utilisation principal qui est raccordé à la sortie haute pression (16) de la pompe principale (12), conduisant au réservoir (32) du groupe d'alimentation en pression (10) et fermé par l'intermédiaire de la pompe (12), peut être réglée par un courant de fluide sous pression pour la surveillance duquel est prévu un étranglement (18) monté en série avec l'utilisateur principal (11) et provoquant une chute de pression (ΔP) caractéristique pour la valeur effective du courant volumique passant par l'utilisateur principal (11), dont la détection au moyen d'une vanne-pilote (31) qui, à partir d'une comparaison de la pression de sortie P_{H} de la pompe principale (12) établie comme pression de référence dans une première chambre de commande (36) de ladite vanne-pilote, avec la pression P_{V} régnant à la prise (19) entre l'étranglement (18) et l'utilisateur principal (11) et envoyée comme pression de comparaison dans une seconde chambre de commande (37) de la vanne-pilote (31), règle une pression de commande établie dans un dispositif de réglage hydraulique (22) de la pompe principale (12) de telle façon que le courant volumique de sortie de la pompe principale (12) est réduit avec l'augmentation de la pression différentielle (ΔP) sur l'étranglement (18) et que le courant volumique est augmenté au fur et à mesure que la pression différentielle (ΔP) diminue, **caractérisé en ce** qu'il comprend une pompe auxiliaire (42) entraînée, elle aussi, à vitesse de rotation synchrone, au moyen du moteur d'entraînement (13) de la pompe principale (12), et produisant un courant volumique de sortie proportionnel à la vitesse de rotation qui, par l'intermédiaire d'un circuit d'utilisation secondaire comprenant hydrauliquement un montage en série d'une résistance hydraulique (46) réglable et d'une résistance hydraulique supplémentaire (44) et pourvu d'une prise à laquelle la pression varie avec le courant volumique, est amené au réservoir (32) du groupe d'alimentation en pression (10), et qu'il est prévu, pour l'alimentation de la seconde chambre de commande (37) de la vanne-pilote (31) avec la pression de comparaison (P_{V}) disponible à la prise (19) du circuit d'utilisation principal (11, 18), une vanne (47, 47') commandée par pression qui peut être poussée, par un ressort de soupape (48) précontraint, dans une position de base (0) dans laquelle la seconde chambre de commande (37) de la vanne-pilote (31) est déchargée, et amenée, par l'alimentation d'une chambre de commande (49, 49') avec la pression régnant à la prise du circuit d'utilisation secondaire (44, 46), dans une position de fonctionnement (I) dans laquelle la pression de comparaison (P_{V}) apparaissant dans le circuit d'utilisation principal (11, 18) est appliquée à la seconde chambre de commande (37) de la vanne-pilote (31).

2. Dispositif de protection selon la revendication 1, caractérisé en ce que la résistance hydraulique supplémentaire (44) du circuit d'utilisation secondaire (46, 44) est réalisée sous la forme d'un utilisateur à vitesse de rotation synchrone, par exemple d'un agitateur à entraînement hydraulique.

3. Dispositif de protection selon l'une des revendications 1 ou 2, caractérisé en ce que la résistance hydraulique (44) du circuit d'utilisation secondaire est raccordée directement à la sortie de pression (43) de la pompe auxiliaire (42), et que la résistance hydraulique (46) - réglable - prévue pour la détection du courant volumique est intercalée entre la résistance hydraulique (44) et le réservoir (32) du groupe d'alimentation en pression (10).

4. Dispositif de protection selon l'une des revendications 1 ou 2, caractérisé en ce que la résistance hydraulique réglable (46) du circuit d'utilisation secondaire (46, 44) est raccordée directement à la sortie de pression (43) de la pompe auxiliaire (42), et que la résistance hydraulique (44) ou l'utilisateur (44) du circuit d'utilisation secondaire (46, 44) est intercalé entre la résistance hydraulique réglable (46) et le réservoir (32) du groupe d'alimentation en pression (10).

5. Dispositif de protection selon la revendication 4, caractérisé en ce que la vanne-pilote (47') commandée par pression et prévue pour l'alimentation de la seconde chambre de commande (37) de la vanne-pilote (31) avec la pression de comparaison (P_{V}) est conformée en vanne à commande différentielle qui, par alimentation d'une première chambre de commande (49') avec la pression de sortie (P_{H}) de la pompe principale (42), peut être amenée dans la position de fonctionnement (I) qui provoque l'alimentation de la seconde chambre de commande (37) de la vanne-pilote (31) avec la pression de comparaison (P_{V}), et qui, par alimentation en pression d'une seconde chambre de commande (52), peut être amenée dans la position de base (0) qui provoque la décharge de la seconde chambre de commande (37) de la vanne-pilote (31).

6. Dispositif de protection selon l'une des revendications 1 à 5, caractérisé en ce que les trajets d'écoulement (53 et 54) actifs dans les positions de fonctionnement alternatives (0 et I) de la vanne-pilote (47, 47') subissent une augmentation progressive de la section de passage au fur et à mesure que le corps de vanne s'écarte de la zone de commutation.

7. Dispositif de protection selon l'une des revendications 1 à 6, caractérisé en ce que la vanne-pilote (47, 47') est conformée en distributeur à 3/3 voies qui présente, entre la position de fonctionnement (0) dans laquelle la seconde chambre de commande (37) de la vanne-pilote (31) est bloquée par rapport à la prise de pression de comparaison (19) du circuit d'utilisation principal (11, 18), mais mise en communication avec le réservoir (32) du groupe d'alimentation en pression (10), et la position de fonctionnement (I) dans laquelle la seconde chambre de commande (37) de la vanne-pilote (31) est reliée à la prise de pression de comparaison (19) du circuit d'utilisation principal mais bloquée par rapport au réservoir (32) du groupe d'alimentation en pression (10), une position de fonctionnement de blocage (II) dans laquelle la seconde chambre de commande (37) de la vanne-pilote (31) est bloquée aussi bien par rapport à la prise de pression de comparaison (19) du circuit d'utilisation principal (11, 18) que par rapport au réservoir (32) du groupe d'alimentation en pression (10).

8. Dispositif de protection selon la revendication 7, caractérisé en ce que, vu dans la direction de déplacement du corps de vanne, les positions de commutation dans lesquelles la vanne-pilote (47, 47') est amenée de sa position de fonctionnement de blocage (II) à sa position de passage (0) ou à sa position de passage (I) alternative, sont disposées les unes par rapport aux autres à une distance située entre 1/50 et 1/5, de préférence autour de 1/10 de la course totale que le corps de vanne peut effectuer entre ses positions de fin de course associées aux positions de passage alternatives (0 et I).

9. Dispositif de protection selon l'une des revendications 1 à 8, la résistance hydraulique supplémentaire du circuit d'utilisation secondaire étant réalisée sous la forme d'un utilisateur à vitesse de rotation synchrone, caractérisé en ce qu'en régime stationnaire du circuit d'utilisation principal (11, 18), la chute de pression sur la résistance hydraulique réglable (46) du circuit d'utilisation secondaire (46, 44) est égale à 5 % à 15 %, de préférence à 10 %, de la chute de pression se produisant sur l'utilisateur (44) à vitesse de rotation synchrone du circuit d'utilisation secondaire.
